# EUROPÄISCHE PATENTSCHRIFT

(11) **EP 1 544 569 B1**
(45) Veröffentlichungstag und Bekanntmachung des Hinweises auf die Patenterteilung: **14.05.2008**
(21) Anmeldenummer: 04029632.9
(22) Anmeldetag: 15.12.2004
(51) Int. Cl.: F41C 3/14, F41A 21/00

(54) **Schusswaffe für verformbare Geschosse, insbesondere für Gummi-Geschosse**
Gun for firing deformable projectiles. in particular rubber projectiles
Arme à feu pour tirer des projectiles déformables, en particulier des projectiles en caoutchouc

(30) Priorität: 19.12.2003 DE 20319898 U; 22.10.2004 DE 202004016469 U
(43) Veröffentlichungstag der Anmeldung: 22.06.2005
(73) Patentinhaber: Umarex Sportwaffen GmbH & Co. KG, 59757 Arnsberg (DE)
(72) Erfinder: Wonisch, Franz, 59757 Arnsberg (DE); Pflaumer, Wulf-Heinz, 59757 Arnsberg (DE); Scheunert, Thomas, 59823 Arnsberg (DE)
(74) Vertreter: Basfeld, Rainer

(56) Entgegenhaltungen:
- EP-A- 0 607 463
- FR-A- 2 717 257
- FR-A- 2 791 421
- US-A- 3 999 320
- US-A1- 2002 112 391

## Beschreibung

Die vorliegende Erfindung betrifft eine Schusswaffe für verformbare Geschosse, insbesondere für Gummi-Geschosse, gemäß dem Oberbegriff des Anspruchs 1.

Derartige Schusswaffen sind hinlänglich bekannt. Als Problem erweisen sich oftmals gesetzliche Bestimmungen, die ein Abfeuern von nicht verformbaren Geschossen, insbesondere Metallgeschossen aus derartigen Schusswaffen verhindern möchten. Insbesondere gibt es gesetzliche Bestimmungen, die ein Abfeuern von Geschossen mit einem Durchmesser größer einem vorgegebenem Durchmesser verhindern sollen. Beispielsweise gibt es in Russland eine Bestimmung, die besagt, dass eine Schusswaffe nur dann frei verkäuflich ist, wenn diese nicht geeignet ist, metallische Geschosse mit einem Durchmesser von 4 mm oder größer abzuschießen.

Es gibt weiterhin eine gesetzliche Bestimmung in Russland, die besagt, dass eine Schusswaffe nur dann frei verkäuflich ist, wenn aus ihr nicht verformbare Geschosse mittels handelsüblicher Patronen mit einer Energiedichte verschossen werden können, die kleiner ist als 0,5 J/mm². Dazu wird beispielsweise eine Bleikugel an verschiedenen Stellen in der Schusswaffe platziert und ein Schuss ausgelöst. Durch dieses Verfahren und diese Prüfung soll verhindert werden, dass nicht verformbare Kugeln verschossen werden, die größer einer vorgegebenen Größe sind.

Schusswaffen der eingangs Art sind aus der EP 0 607 463 A1, welche die Grundlage für den Oberbegriff des Anspruches 1 bildet, bekannt. Die darin beschriebenen Schusswaffen weisen einen Lauf auf, in dem unter einem Winkel schräg eingesetzte Bremsstücke vorgesehen sind. Die Bremsstücke ragen an der gleichen axialen Position von verschiedenen Seiten in den Lauf hinein.

Aus der US 3,999,320 ist eine Schusswaffe bekannt, bei der ein Abfeuern nicht verformbarer Geschosse verhindert wird und bei der gleichzeitig das Ausstoßen von Tränengas ermöglicht wird. Zu diesem Zweck weist die Schusswaffe zwei Vorsprünge auf, die beabstandet zueinander im Bereich des vorderen Endes beziehungsweise des hinteren Endes des Laufs in diesem angebracht sind. Die Vorsprünge ragen dabei von entgegengesetzten Seiten in den Lauf hinein.

Weitere Schusswaffen sind aus dem deutschen Gebrauchsmuster DE 203 11 873 U1 bekannt. Bei einer der Ausführungsformen dieses Gebrauchsmusters ist hinter einer Trommel ein Querschnittsbegrenzungsmittel vorgesehen, das als blendenähnliches Einfügestück mit einer Öffnung ausgebildet ist, die einen ovalen Querschnitt aufweist. Dieses Einfügestück verhindert zwar teilweise, dass nicht verformbare Geschosse mit hoher Energie verschossen werden, beeinträchtigt aber gleichzeitig die Schießeigenschaften der Schusswaffe.

Das der vorliegenden Erfindung zugrunde liegende Problem ist die Schaffung einer Schusswaffe der eingangs genannten Art, die das Verschießen verformbarer Geschosse größer einem vorgebbaren Durchmesser ermöglicht und gleichzeitig das Verschießen von nicht verformbaren Geschossen größer dem vorgebbaren Durchmesser oder das Verschiessen von nicht verformbaren Geschossen mit einer zu hohen Energie weitgehend verhindert und dabei bei dem Verschiessen von verformbaren Geschossen ein gutes Schussverhalten aufweist.

Dies wird erfindungsgemäß durch eine gattungsgemäße Schusswaffe mit den kennzeichnenden Merkmalen des Anspruchs 1 erreicht. Die Unteransprüche betreffen bevorzugte Weiterbildungen.

Dadurch, dass die Sperrelemente in Schussrichtung kurz vor oder im Bereich der Mündung angeordnet sind, und dadurch, dass die Sperrelemente zur Laufachse im wesentlichen symmetrisch angeordnet sind, wird die Flugbahn des die Mündung verlassenden Geschosses stabilisiert beziehungsweise etwa parallel zur Laufachse ausgerichtet. Dabei kann vorgesehen sein, dass die Sperrelemente hinsichtlich der Laufachse an der gleichen axialen Position angeordnet sind. Weil die Sperrelemente in Schussrichtung kurz vor oder im Bereich der Mündung angeordnet sind, wird kurz vor dem Verlassen des Laufes die Bewegung des Geschosses positiv beeinflusst.

Es kann vorgesehen sein, dass die Querschnittsbegrenzungsmittel zusätzlich zu den im Mündungsbereich angeordneten Sperrelementen mindestens ein zusätzliches Sperrelement umfassen, das in den Weg des Geschosses hinein ragt und in Schussrichtung vor den mündungsseitigen Sperrelementen angeordnet ist. Dieses mindestens eine zusätzliche Sperrelement kann zur Verhinderung des Abschusses nicht verformbarer Geschosse optimiert werden. Beispielsweise kann dieses mindestens eine zusätzliche Sperrelement in radialer Richtung deutlich ausgedehnter sein oder weiter zur Laufachse hin in den Lauf hinein ragen als die im Mündungsbereich angeordneten Sperrelemente. Bei Verwendung eines verformbaren Geschosses können die mündungsseitigen Sperrelemente die Bewegungsrichtung des Geschosses nach dem Vorbeibewegen an dem zusätzlichen Sperrelement oder den zusätzlichen Sperrelementen wieder korrigieren.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Darin zeigen
- Fig. 1: eine teilweise geschnittene Seitenansicht einer Ausführungsform einer erfindungsgemäßen Schusswaffe, die als Trommelrevolver ausgeführt ist;
- Fig. 2: eine Vorderansicht auf die Trommel der Schusswaffe gemäß Fig. 1;
- Fig. 3: einen Schnitt gemäß den Pfeilen III-III in Fig. 1;
- Fig. 4: einen Schnitt gemäß den Pfeilen IV-IV in Fig. 1;
- Fig. 5: eine vergrößerte Vorderansicht der Schusswaffe;
- Fig. 6: einen vergrößerten Schnitt durch den vorderen Teil der Schusswaffe.

Die in den Figuren abgebildete Ausführungsform einer erfindungsgemäßen Schusswaffe ist als Trommelrevolver ausgebildet.

Die Trommel 3 des Trommelrevolvers gemäß Fig. 1 kann Ausschussbohrungen 22 aufweisen, die mit einer Einengung 23 versehen sind. Die in Fig. 2 deutlich ersichtliche Einengung 23 ist insbesondere als einseitige Einschnürung der ansonsten zylindrischen Ausschussbohrung 22 ausgebildet.

Durch die Einengung 23 kann mit der erfindungsgemäßen Schusswaffe nur eine sehr kleine nicht verformbare Kugel, beispielsweise nur eine sehr kleine Bleikugel verschossen werden, so dass bei dem Abschießen einer derartigen Bleikugel vergleichsweise viele Explosionsgase an der Kugel vorbeiströmen. Aus diesem Grund wird die maximal dieser Bleikugel vermittelbare Energiedichte kleiner sein als 0,5 J/mm².

Alternativ oder zusätzlich kann die in Fig. 1 abgebildete Ausführungsform einer erfindungsgemäßen Schusswaffe ein Sperrelement 24 im Lauf 25 aufweisen. Dieses Sperrelement 24 ist beispielsweise als in den Lauf einseitig hinein ragendes Sperrblech ausgebildet. Auch durch dieses Sperrelement 24 wird verhindert, dass große nicht verformbare Kugeln durch den Lauf 25 verschossen werden können.

Zusätzlich zu dem Sperrelement 24 weist die Schusswaffe kurz vor der Mündung drei Sperrelemente 4, 5, 6 auf, die radial von unterschiedlichen Seiten in den Lauf 25 hineinragen. Diese Sperrelemente 4, 5, 6 befinden sich hinsichtlich der Laufachse 1 an der gleichen axialen Position. Die im Bereich der Mündung angeordneten Sperrelemente 4, 5, 6 sind nicht so groß wie das weiter von der Mündung entfernte Sperrelement 24, können aber die Bewegung des Geschosses korrigieren, so dass es den Lauf 25 parallel zur Lauflängsrichtung beziehungsweise zur Laufachse 1 verlässt. Die im Bereich der Mündung angeordneten Sperrelemente 4, 5, 6 sind mit gleichen Winkelabständen zueinander und somit symmetrisch zur Laufachse 1 angeordnet.

Es besteht die Möglichkeit, mehr oder weniger als drei aufeinander zu ragende Sperrelemente 4, 5, 6 vorzusehen.

Es besteht die Möglichkeit, bei den abgebildeten Ausführungsformen einen oder mehrere Entlüftungsschlitze im Lauf 25 vorzusehen, die Explosionsgase zur Verminderung des Drucks entweichen lassen können. Es kann sich bei den Entlüftungsschlitzen um Längsschlitze handeln.

## Patentansprüche

1. Schusswaffe für verformbare Geschosse, insbesondere für Gummi-Geschosse, wobei das Geschoss aus einer Abschussposition beschleunigt werden kann, derart, dass es die Schusswaffe aus einer Mündung verlässt, wobei die Schusswaffe zwischen der Abschussposition des Geschosses und der Mündung Querschnittsbegrenzungsmittel umfasst, die den Weg des Geschosses von der Abschussposition zur Mündung derart begrenzen, dass der Weg in mindestens einer Richtung senkrecht zur Bewegungsrichtung des Geschosses eine kleinere lichte Weite aufweist als die Schusswaffe im Bereich der Abschussposition in jeder zur Bewegungsrichtung des Geschosses senkrechten Richtung, wobei die Querschnittsbegrenzungsmittel eine Mehrzahl von Sperrelementen (4, 5, 6, 24) umfassen, und wobei mindestens zwei dieser Sperrelemente (4, 5, 6, 24) von unterschiedlichen Seiten in den Weg des Geschosses hineinragen, wobei dass die Sperrelemente (4, 5, 6) zur Laufachse (1) im wesentlichen symmetrisch angeordnet sind, **dadurch gekennzeichnet, dass** die Sperrelemente (4, 5, 6) in Schussrichtung kurz vor oder im Bereich der Mündung angeordnet sind.

2. Schusswaffe nach Anspruch 1, **dadurch gekennzeichnet, dass** die Schusswaffe einen Lauf (24), insbesondere einen gezogenen Lauf (24) aufweist.

3. Schusswaffe nach einem der Ansprüche 1 oder 2, **dadurch gekennzeichnet, dass** die Sperrelemente (4, 5, 6) hinsichtlich der Laufachse (1) an der gleichen axialen Position angeordnet sind.

4. Schusswaffe nach einem der Ansprüche 1 bis 3, **dadurch gekennzeichnet, dass** drei Sperrelemente (4, 5, 6) radial aufeinander zu in den Lauf (24) hineinragen.

5. Schusswaffe nach einem der Ansprüche 1 bis 4, **dadurch gekennzeichnet, dass** die Schusswaffe als Pistole oder als Revolver ausgeführt ist.

6. Schusswaffe nach einem der Ansprüche 1 bis 5, **dadurch gekennzeichnet, dass** Querschnittsbegrenzungsmittel in der Trommel (3) und/oder im Lauf (25) der Schusswaffe angeordnet sind.

7. Schusswaffe nach einem der Ansprüche 1 bis 6, **dadurch gekennzeichnet, dass** die Querschnittsbegrenzungsmittel eine Einengung (23) in einer Ausschussbohrung (22) der Trommel (3) umfassen.

8. Schusswaffe nach einem der Ansprüche 1 bis 7, **dadurch gekennzeichnet, dass** die Querschnittsbegrenzungsmittel zusätzlich zu den im Mündungsbereich angeordneten Sperrelementen (4, 5, 6) mindestens ein zusätzliches Sperrelement (24) umfassen, das in den Weg des Geschosses hinein ragt und in Schussrichtung vor den mündungsseitigen Sperrelementen (4, 5, 6) angeordnet ist.

## Claims

1. Firearm for deformable bullets, in particular for rubber bullets, in which the bullet can be accelerated from a firing position such that it leaves the firearm from a muzzle, with the firearm having cross-section limiting means between the firing position of the bullet and the muzzle, which limit the movement of the bullet from the firing position to the muzzle, such that the movement has a smaller unobstructed width in at least one direction at right angles to the movement direction of the bullet and the firearm in the area of the firing position in each direction at right angles to the movement direction of the bullet, with the cross-section limiting means comprising a plurality of blocking elements (4, 5, 6, 24), and with at least two of these blocking elements (4, 5, 6, 24) projected from different sides into the path of the bullet, with the blocking elements (4, 5, 6) being arranged essentially symmetrically with respect to the barrel axis (1), **characterized in that** the blocking elements (4, 5, 6) are arranged shortly in front of or in the area of the muzzle in the firing direction.

2. Firearm according to Claim 1, **characterized in that** the firearm has a barrel (24), in particular an extended barrel (24).

3. Firearm according to one of Claims 1 or 2, **characterized in that** the blocking elements (4, 5, 6) are arranged at the same axial position with respect to the barrel axis (1).

4. Firearm according to one of Claims 1 to 3, **characterized in that** three blocking elements (4, 5, 6) project radially towards one another into the barrel (24).

5. Firearm according to one of Claims 1 to 4, **characterized in that** the firearm is in the form of a pistol or revolver.

6. Firearm according to one of Claims 1 to 5, **characterized in that** cross-section limiting means are arranged in the drum (3) and/or in the barrel (25) of the firearm.

7. Firearm according to one of Claims 1 to 6, **characterized in that** the cross-section limiting means comprise a constriction (23) in an outlet hole (22) of the drum (3).

8. Firearm according to one of Claims 1 to 7, **characterized in that**, in addition to the blocking elements (4, 5, 6) which are arranged in the muzzle area, the cross-section limiting means comprise at least one additional blocking element (24) which projects into the path of the bullet and is arranged in front of the muzzle-end blocking elements (4, 5, 6) in the firing direction.

## Revendications

1. Arme à feu pour projectiles déformables, en particulier pour des projectiles en caoutchouc, le projectile pouvant être accéléré depuis une position de tir de telle sorte qu'il quitte l'arme à feu par une embouchure, l'arme à feu comprenant, entre la position de tir du projectile et l'embouchure, des moyens de limitation de la section transversale, qui limitent la course du projectile depuis la position de tir jusqu'à l'embouchure de telle sorte que la course présente dans au moins une direction perpendiculairement à la direction de déplacement du projectile, un diamètre intérieur plus petit que l'arme à feu dans la région de la position de tir dans chaque direction perpendiculaire à la direction de déplacement du projectile, les moyens de limitation de la section transversale comprenant une pluralité d'éléments de blocage (4, 5, 6, 24) et au moins deux de ces éléments de blocage (4, 5, 6, 24) pénétrant par des côtés différents dans la course du projectile, les éléments de blocage (4, 5, 6) étant disposés essentiellement symétriquement par rapport à l'axe du canon (1), **caractérisée en ce que** les éléments de blocage (4, 5, 6) sont disposés dans la direction de tir juste avant ou dans la région de l'embouchure.

2. Arme à feu selon la revendication 1, **caractérisée en ce que** l'arme à feu présente un canon (24), notamment un canon rayé (24).

3. Arme à feu selon l'une quelconque des revendications 1 ou 2, **caractérisée en ce que** les éléments de blocage (4, 5, 6) sont disposés par rapport à l'axe du canon (1) dans la même position axiale.

4. Arme à feu selon l'une quelconque des revendications 1 à 3, **caractérisée en ce que** trois éléments de blocage (4, 5, 6) pénètrent radialement les uns vers les autres dans le canon (24).

5. Arme à feu selon l'une quelconque des revendications 1 à 4, **caractérisée en ce que** l'arme à feu est réalisée sous forme de pistolet ou de revolver.

6. Arme à feu selon l'une quelconque des revendications 1 à 5, **caractérisée en ce que** des moyens de limitation de la section transversale sont disposés dans le barillet (3) et/ou dans le canon (25) de l'arme à feu.

7. Arme à feu selon l'une quelconque des revendications 1 à 6, **caractérisée en ce que** les moyens de limitation de la section transversale comprennent un rétrécissement (23) dans un alésage de tir (22) du barillet (3).

8. Arme à feu selon l'une quelconque des revendications 1 à 7, **caractérisée en ce que** les moyens de limitation de la section transversale comprennent, en plus des éléments de blocage (4, 5, 6) disposés dans la région de l'embouchure, au moins un élément de blocage (24) supplémentaire qui pénètre dans la course du projectile et qui est disposé dans la direction de tir avant les éléments de blocage (4, 5, 6) du côté de l'embouchure.
